# EUROPÄISCHE PATENTSCHRIFT

(11) **EP 0 742 361 B1**
(45) Veröffentlichungstag und Bekanntmachung des Hinweises auf die Patenterteilung: **17.04.2002**
(21) Anmeldenummer: 96100863.8
(22) Anmeldetag: 23.01.1996
(51) Int. Cl.: F02D 41/38

(54) **Verfahren zum Erfassen der von einer Einspritzpumpe eines Dieselmotors über die Einspritzdüsen geförderten Kraftstoffmenge**
Method for determining the fuel quantity fed by an injection pump to fuel injectors in a diesel engine
Méthode pour déterminer la quantité de carburant fourni par une pompe à injection vers des buses d'injection dans un moteur diesel

(30) Priorität: 09.05.1995 DE 19516923
(43) Veröffentlichungstag der Anmeldung: 13.11.1996
(73) Patentinhaber: ROBERT BOSCH GMBH, 70442 Stuttgart (DE)
(72) Erfinder: Hoeckel, Herbert, Dipl.-Ing., D-73262 Reichenbach (DE); Kaelberer, Heinz, Dipl.-Ing., D-73230 Kirchheim (DE)

(56) Entgegenhaltungen:
- EP-A- 0 228 621
- DE-C- 3 118 425
- PATENT ABSTRACTS OF JAPAN vol. 095, no. 001, 28. Februar 1995 & JP 06 280717 A (TOYOTA MOTOR CORP;OTHERS: 01), 4. Oktober 1994
- POTZ D ET AL: "KORRELATIONSVERFAHREN ZUR EINSPRITZMENGENMESSUNG" MTZ MOTORTECHNISCHE ZEITSCHRIFT, Bd. 51, Nr. 7 / 08, 1. Juli 1990, Seiten 298-304, XP000147934

## Beschreibung

### Stand der Technik

Die Erfindung bezieht sich auf ein Verfahren zum Erfassen der von einer Einspritzpumpe eines Dieselmotors über die Einspritzdüsen geförderte Kraftstoffmenge, bei dem für die Einspritzkanäle eine Druckverlaufskurve während des Fördervorganges zwischen der Einspritzpumpe und den Einspritzdüsen erfaßt und daraus die Kraftstoffmenge abgeleitet wird. Ferner bezieht sich die Erfindung auf eine Einrichtung zur Anzeige des Kraftstoff-Verbrauchs in einem Dieselkraftfahrzeug mit einer Auswerteeinrichtung und einer Anzeigeeinrichtung sowie auf einen Prüfstand für Einspritzpumpen eines Dieselmotors mit einer Meßeinrichtung für die Erfassung der Kraftstoffmengen, die über zu Einspritzdüsen führende Einzelkanäle abgegeben werden, mit einer Auswerteeinrichtung und einer Anzeigeeinrichtung, mit der die Kraftstoffmengen der Einzelkanäle anzeigbar sind.

Ein derartiges Verfahren ist in der DE 31 18 425 C2 als bekannt ausgewiesen. Bei diesem bekannten Verfahren wird mit einem zwischen der Einspritzpumpe und der Einspritzdüse angeordneten Drucksensor eine Druckverlaufskurve erfaßt und durch Differenzieren der Druckverlaufskurve die Zeitdauer des Einspritzvorgangs ermittelt und ein Einspritzmengensignal abgeleitet wird, das zur Regelung der Kraftstoffmenge dient. Erwähnt ist auch, aus dem Integral der Druckverlaufskurve zwischen Beginn und Ende der Einspritzzeit ein Mengensignal herzuleiten, wobei allerdings zu dieser Vorgehensweise keine näheren Angaben gemacht sind. Mit dieser Vorgehensweise ist es schwierig, die absolute Kraftstoffmenge genau zu erfassen.

Bei Prüfständen ist es bekannt, die geförderten bzw. eingespritzten jKraftstoffmengen für jeden Einzelkanal über eine Vielzahl von Einzeleinspritzungen in einem Schauglas zu sammeln und die geförderte Kraftstoffmenge pro Einzelkanal an einer Skala abzulesen. Diese Vorgehensweist ist aufwendig. Die weiterhin bekannte Maßnahme, an einem Prüfstand für jeden Einzelkanal eine Volumetermeßeinrichtung vorzusehen ist technisch aufwendig und teuer.

### Vorteile der Erfindung

Der Erfindung liegt die Aufgabe zugrunde, ein Verfahren bereitzustellen, mit dem auch eine absolute Messung der über die einzelnen Einspritzkanäle geförderterten Kraftstoffmenge genau und dabei mit einer preisgünstigen Meßeinrichtung ermöglicht wird. Ferner soll eine Einrichtung zur Anzeige des Kraftstoff-Verbrauchs und ein Prüfstand bereitgestellt werden, bei denen die geförderte Kraftstoffmenge genau und dabei einfach und mit preiswerten Mitteln festgestellt wird.

Ferner sollen Anwendungsmöglichkeiten des Verfahrens angegeben werden.

Diese Aufgabe wird mit den Merkmalen der Ansprüche 1, 6, 8, 9 und 11 gelöst.

Bei dem Verfahren ist also vorgesehen, daß die Druckverlaufskurve normiert wird, daß anschließend das Flächenintegral der normierten Druckverlaufskurve gebildet wird und daß durch die Bewertung mit einer Proportionalitätskonstante die absolute Kraftstoffmenge bestimmt wird.

Durch die Normierung der Druckverlaufskurve werden die üblicherweise großen Streuungen der Drucksensorgen, die bedingt sind durch die Herstellung oder die Meßanordnung, eliminiert. Das Flächenintegral der normierten Druckverlaufskurve ist proportional der absoluten Kraftstoffmenge und hat sich als stabiler, zuverlässiger Wert zum Bestimmen der absoluten Kraftstoffmenge erwiesen.

Insbesondere bei Reiheneinspritzpumpen, bei denen jedem Zylinder ein eigenes Einspritzaggregat der Einspritzpumpe zugeordnet ist, ist die Maßnahme vorteilhaft, daß die den einzelnen Druckverflaufskurven entsprechenden absoluten Kraftstoffmengen auf der Grundlage einer zusätzlichen volumetrischen Messung bestimmt werden. Hierdurch kann beispielsweise auf einem Prüfstand, auf dem Einspritzpumpen hinsichtlich verschiedener Einstellkriterien justiert werden, nicht nur eine genaue Aussage über die geförderte Kraftstoffmenge pro Einzelkanal getroffen werden, sondern auch ein direkter Vergleich zwischen den verschiedenen Einspritzkanälen durchgeführt werden. Gegenüber der herkömm lichen Schauglasmethode, bei der die geförderten bzw. eingespritzten Kraftstoffmengen für eine Vielzahl von Einspritzungen für jeden Einzelkanal an zugeordneten Schaugläsern abgelesen werden, ist das hier angegebene Verfahren wesentlich schneller und einfacher, wobei die Anzeige an einem Bildschirm erfolgen kann, so daß Ablesefehler minimiert sind. Gegenüber dem bekannten Verfahren, bei dem pro Einspritzkanal eine volumetrische Messung durchgeführt wird, ist das Verfahren äußerst preisgünstig.

Hierbei besteht eine vorteilhafte Möglichkeit zur Durchführung des Verfahrens darin, daß die zusätzliche volumetrische Messung für alle Einspritzkanäle gemeinsam durchgeführt wird und daß zum Bestimmen der absoluten Kraftstoffmengen der Einzelkanäle die durch die volumetrische Messung erfaßte gesamte Kraftstoffmenge entsprechend den über das Flächenintegral erfaßten relativen Kraftstoffmengen der Einzelkanäle aufgeteilt wird, und eine alternative Möglichkeit besteht darin, daß die zusätzliche absolute volumetrische Messung der Kraftstoffmenge nur für einen Einspritzkanal durchgeführt wird, daß die aus der Druckverlaufskurve des entsprechenden Einzelkanals über das Flächenintegral erfaßte relative Kraftstoffmenge der absoluten Kraftstoffmenge unter Ermittlung der Proportionalitätskonstante zugeordnet wird und daß die absoluten Werte der Kraftstoffmengen der übrigen Einzelkanäle mittels der Proportionalitätskonstante bestimmt wird.

Eine günstige Stelle zum Erfassen der Druckverlaufskurve bietet der Ausgang der Einspritzpumpe.

Eine vorteilhafte Anwendung des Verfahrens besteht darin, daß der Kraftstoffverbrauch in einem Kraftfahrzeug auf die in den Verfahrensansprüchen angegebene Weise erfaßt wird. Dabei kann die Kraftstoffmenge hinsichtlich des momentanen und/oder des durchschnittlichen Verbrauchs ausgewertet und angezeigt werden. Hierbei kann zur Glättung der momentanen Verbrauchsanzeige eine Integration über die Druckverlaufskurven mehrerer Einzeleinspritzungen erfolgen.

Eine weitere günstige Anwendungsmöglichkeit des Verfahrens besteht bei der Prüfung von Einspritzpumpen, wobei auf der Grundlage der relativen oder der absoluten Kraftstoffmengen eine Anzeige gebildet wird, aus der Abweichungen von einem Sollzustand pro Einzelkanal und/oder Abweichungen der Einzelkanäle untereinander erkennbar sind. Diese Anwendung ist insbesondere in Verbindung mit Reiheneinspritzpumpen vorteilhaft, da hierbei zum Beispiel 12 Einspritzkanäle überprüft werden müssen und somit der Zeitaufwand und die Kosten der Anlage erheblich reduziert werden.

Bei der Einrichtung zur Anzeige des Kraftstoff-Verbrauchs wird die Aufgabe dadurch gelöst, daß zwischen einer Einspritzpumpe und den Einspritzdüsen mindestens ein Fördersignalsensor angeordnet ist, der ein normiertes Ausgangssignal in Form von den einzelnen Einspritzungen entsprechenden Druckverlaufskurven liefert, daß die Auswerteeinrichtung zum Bilden des Flächenintegrals der Druckverlaufskurven eine Integriereinheit aufweist und
daß eine Zuordnungsstufe vorgesehen ist, mit der das Flächenintegral einem absoluten Verbrauchswert zuordenbar ist.

Durch die Nutzung des Fördersignalsensors zur Herleitung eines Verbrauchsanzeigesignals erübrigt sich eine zusätzliche, aufwendige Meßeinrichtung für den Kraftstoff-Verbrauch, wobei mit den beschriebenen Maßnahmen die Verbrauchsmessung auf einfache Weise realisiert wird. Es können sowohl momentane Verbrauchswerte als auch durchschnittliche Verbrauchswerte oder auch ein Gesamtverbrauch angezeigt werden. Diese Varianten sind mit an sich bekannten Anzeigeeinrichtungen möglich.

Ein vorteilhafter Aufbau zur Herleitung der Verbrauchssignale besteht darin, daß die Zuordnungsstufe eine Vergleichereinheit und eine Verbrauchsdatentabelle oder eine Multipliziereinrichtung aufweist und daß die Verbrauchsdaten an die Anzeigeeinrichtung weiterleitbar und dort anzeigbar sind oder
daß die Zuordnungsstufe in der Anzeigeeinrichtung integriert ist.

Bei einem Prüfstand für Einspritzpumpen eines Dieselmotors wird die Aufgabe dadurch gelöst, daß die Meßeinrichtung mindestens einen Fördersignalsensor aufweist, mit dem die Druckverlaufskurven pro Einspritzkanal erfaßbar sind und der ein normiertes Ausgangssignal liefert, daß in der Auswerteeinrichtung mittels einer Integriereinheit die Flächenintegrale oder Druckverlaufskurven bestimmbar und den Flächenintegralen proportionale Daten der Kraftstoffmengen herleitbar sind, die der Anzeigeeinrichtung zuführbar sind. Infolge des normierten Ausgangssignals des Fördersignalsensors bzw. der Fördersignalsensoren bei einer Reiheneinspritzpumpe lassen sich nicht nur die Kraftstoffmengen der einzelnen Einspritzkanäle relativ zueinander mit guter Zuverlässigkeit vergleichen, sondern die Kraftstoffmengen der Einzelkanäle können auch als Absolutwerte angegeben werden.

Zum Erhöhen der Genauigkeit der Absolutwerte ist vorgesehen, daß die Meßeinrichtung zusätzlich zu den Fördersignalsensoren ein Volumetermeßgerät aufweist, mit dem die Kraftstoffmenge aller Einspritzkanäle zusammen oder nur eines Einspritzkanals absolut meßbar ist. Hierbei ist der Aufbau beispielsweise der Art, daß die Auswerteeinrichtung eine Schaltungsstufe aufweist, mit der die Flächenintegrale und das absolute Meßergebnis des Volumenmeßgeräts in Beziehung setzbar und aus der Beziehung die absoluten Kraftstoffmengen der einzelnen Einspritzkanäle herleitbar sind.

Die Erfindung wird nachfolgend anhand von Ausführungsbeispielen unter Bezugnahme auf die Zeichnungen näher erläutert. Es zeigen:
- Fig. 1: eine normierte Druckverlaufskurve,
- Fig. 2: ein schematisches Blockschaltbild, in dem einzelne Verarbeitungsstufen dargestellt sind und
- Fig. 3: ein weiteres Blockschaltbild, in dem wesentliche Verarbeitungsstufen bei einem zweiten Ausführungsbeispiel schematisch dargestellt sind.

Die Figur 1 gibt eine normierte Druckverlaufskurve D wieder, wie sie von einem Fördersignalsensor in Form eines Drucksensors erhalten wird, der zwischen dem Ausgang einer Förderpumpe und einem Zylinder angeordnet sein kann. In Figur 2 ist ein Blockschaltbild angegeben, das die aufeinanderfolgenden Stufen zur Anzeige einer Kraftstoffmenge schematisch zeigt. Von einer Verteilerförderpumpe VFP werden mittels eines Fördersignalsensors FSS Druckverläufe von Einzeleinspritzungen erfaßt und als normierte Druckverlaufskurven D an eine Auswerteeinrichtung AE1 weitergegeben. Die Auswerteeinrichtung AE1 bildet das Flächenintegral der Druckverlaufskurve D zwischen dem Förderbeginn und dem Förderende und gibt das Ergebnis an eine Anzeige AZ weiter, mit der die geförderte Kraftstoffmenge beispielsweise dem Fahrer des Kraftfahrzeugs oder der Bedienperson an einem Prüfstand angezeigt wird.

Bei einer Verteilereinspritzpumpe VFP genügt für sämtliche Einspritzkanäle, die zu den verschiedenen Zylindern führen, ein Fördersignalsensor FSS, wenn dieser an dem Ausgang der Förderpumpe angeordnet ist. Das in der Auswerteeinrichtung AE1 gebildete Flächenintegral der Druckverlaufskurve D kann zur Herleitung eines Verbrauchssignals beispielsweise in einer Zuordnungsstufe mit einer Vergleichereinheit und einer Verbrauchsdatentabelle entsprechenden Verbrauchsdaten zugeorndet werden, die dann zur Anzeige gebracht werden. In der Auswerteeinrichtung AE1 kann alternativ auch eine Multipliziereinrichtung vorgesehen sein, in der das Ergebnis des Flächenintegrals mit einer Proportionalitätskonstante multipliziert wird, wobei dem Vorgang die Erkenntnis zugrundeliegt, daß das Flächenintegral proportional der während des Druckverlaufs geförderten Kraftstoffmenge ist. Als weitere Alternative kann die Zuordnung zwischen dem Flächenintegral und der angezeigten Kraftstoffmenge auch in der Anzeigeeinrichtung beispielsweise durch die Skalierung vorgenommen werden. In der Auswerteeinrichtung AE1 können Anzeigedaten für die Anzeige einer momentanen Kraftstoffmenge, einer mittleren Kraftstoffmenge oder einer während einer bestimmten Zeit geförderten Gesamtkraftstoffmenge erzeugt und zur Anzeige gebracht werden.

Ein weiteres Ausführungsbeispiel zur Erfassung und Anzeige der Kraftstoffmenge ist in Figur 3 schematisch gezeigt. Hierbei ist die Förderpumpe als Reihenförderpumpe RFP mit sechs Ausgängen bzw. Förderkanälen ausgebildet. Jedem Förderaggregat der Reihenförderpumpe RFP ist zwischen dessen Ausgang und der zugeordneten Einspritzdüse ist ein Fördersignalsensor FSS zum Erfassen einer Druckverlaufskurve D zugeordnet. Die Fördersignalsensoren FSS liefern auch hierbei an ihren Ausgängen normierte Druckverlaufskurven D, die einer Auswerteeinrichtung AE2 zugeführt werden, in der in der vorstehend beschriebenen Weise die Kraftstoffmengen ermittelt und einer Anzeigeeinrichtung AZ zugeführt werden. Hierbei können, wie es bei dem vorher beschriebenen Ausführungsbeispiel grundsätzlich auch möglich ist, die Kraftstoffmengen der Einzelkanäle nebeneinander dargestellt werden, wie es beispielsweise für einen Prüfstand zur Beurteilung der Funktionsweise der einzelnen Förderaggregate der Reihenförderpumpe RFP erforderlich ist. Die relativen Abweichungen zwischen den Meßergebnissen der Kraftstoffmengen der einzelen Einspritzkanäle bieten eine gute Grundlage für die Diagnose und Einstellung am Prüfstand. Da die Druckverlaufskurven normiert sind und am Prüfstand definierte Meßbedingungen herrschen, ist auch die mittels der einzelnen Fördersignalsensogen FSS erfaßte absolute Kraftstoffmenge ziemlich genau.

Für den Fall, daß die erfaßte absolute Kraftstoffmenge mit noch höherer Genauigkeit angegeben werden soll, kann die Gesamtmenge des über alle Einspritzkanäle geförderten Kraftstoffs oder für nur einen Einspritzkanal mittels eines Volumetermeßgeräts VM zusätzlich gemessen werden. In der Auswerteeinrichtung AE2 kann dann die absolute Kraftstoffmenge der Einzelkanäle genau bestimmt werden. Wird mittels des Volumetermeßgeräts VM die Gesamtmenge des Kraftstoffs über alle Einspritzkanäle gemessen, so geschieht dies dadurch, daß in der Auswerteeinrichtung AE2 die Gesamtkraftstoffmenge entsprechend den relativen Anteilen der mittels der Fördersignalsensoren FSS erfaßten Kraftstoffmengen der einzelnen Einspritzkanäle aufgeteilt wird. Wird die zusätzliche Messung mittels des Volumetermeßgeräts VM nur an einem einzelnen Einspritzkanal vorgenommen, so wird die mittels des Fördersignalsensors FSS dieses Einspritzkanals erfaßte Kraftstoffmenge der volumetrisch gemessenen gleichgesetzt, und die mittels der Fördersignalsensoren FSS erfaßten Kraftstoffmengen der übrigen Einspritzkanäle können dann durch entsprechende Umrechnung sehr genau absolut bestimmt und zur Anzeige gebracht werden.

Gegenüber einer herrkömmlichen Methode, bei der an einem Prüfstand über zum Beispiel tausend Einzeleinspritzungen die Kraftstoffmengen für jeden einzelnen Einspritzkanal in einem Schauglas gesammelt und von der Bedienperson abgelesen werden müssen, ist die in Figur 3 beschriebene automatische Methode bedeutend einfacher; auch können die Meßergebnisse an der Anzeige AZ übersichtich und eindeutig gegebenenfalls mit zusätzlichen Informationen dargestellt werden, so daß die Diagnose und die Einstellung vereinfacht werden. Gegenüber einem Prüfstand mit Volumetermeßgeräten für jeden Einspritzkanal ergibt sich ein erheblicher Preisvorteil, da die Volumetermeßgeräte im Aufbau sehr aufwendig und damit kostspielig sind, während die Fördersignalsensoren gemäß vorstehender Beschreibung sehr preisgünstig und einfach handhabbar sind. Insbesondere bei Reihenförderpumpen für Lastkraftwagen, die zum Beispiel zwölf Einspritzkanäle und entsprechende Förderaggregate besitzen, kommen diese Vorteile besonders zum Tragen.

Auch bei dem zweiten Ausführungsbeispiel gemäß Figur 3 kann über die Auswerteeinrichtung AE2 wie bei dem ersten Ausführungsbeispiel ein Verbrauchsmeßsignal zur Anzeige in einem Kraftfahrzeug gewonnen werden.

## Patentansprüche

1. Verfahren zum Erfassen der von einer Einspritzpumpe eines Dieselmotors über die Einspritzdüsen geförderten Kraftstoffmenge, bei dem für die Einspritzkanäle eine Druckverlaufskurve während des Fördervorganges zwischen der Einspritzpumpe und den Einspritzdüsen erfaßt und daraus die Kraftstoffmenge abgeleitet wird,
**dadurch gekennzeichnet,**
**daß** die Druckverlaufskurve normiert wird,
**daß** anschließend das Flächenintegral der normierten Druckverlaufskurve gebildet wird und
**daß** durch Bewertung mit einer Proportionalitätskonstante die absolute Kraftstoffmenge bestimmt wird.

2. Verfahren nach Anspruch 1,
**dadurch gekennzeichnet,**
**daß** mindestens für einen Einspritzkanal zusätzlich eine absolute volumetrische Messung der Kraftstoffmenge vorgenommen wird und
**daß** die den einzelnen Druckverflaufskurven entsprechenden absoluten Kraftstoffmengen auf der Grundlage der volumetrischen Messung bestimmt werden.

3. Verfahren nach Anspruch 2,
**dadurch gekennzeichnet,**
**daß** die zusätzliche volumetrische Messung für alle Einspritzkanäle gemeinsam durchgeführt wird und
**daß** zum Bestimmen der absoluten Kraftstoffmengen der Einzelkanäle die durch die volumetrische Messung erfaßte gesamte Kraftstoffmenge entsprechend den über das Flächenintegral erfaßten relativen Kraftstoffmengen der Einzelkanäle aufgeteilt wird.

4. Verfahren nach Anspruch 2,
**dadurch gekennzeichnet,**
**daß** die zusätzliche absolute volumetrische Messung der Kraftstoffmenge nur für einen Einspritzkanal durchgeführt wird,
**daß** die aus der Druckverlaufskurve des entsprechenden Einspritzkanals über das Flächenintegral erfaßte relative Kraftstoffmenge der absoluten Kraftstoffmenge unter Ermittlung der Proportionalitätskonstante zugeordnet wird und
**daß** die absoluten Werte der Kraftstoffmengen der übrigen Einspritzkanäle mittels der Proportionalitätskonstante bestimmt wird.

5. Verfahren nach einem der vorhergehenden Ansprüche,
**dadurch gekennzeichnet,**
**daß** die Druckverlaufskurfe am Ausgang der Einspritzpumpe erfaßt wird.

6. Anwendung des Verfahrens nach einem der vorhergehenden Ansprüche zur Kraftstoff-Verbrauchsmessung in einem Kraftfahrzeug, wobei die bestimmte Kraftstoffmenge hinsichtlich des momentanen und/oder durchschnittlichen Verbrauchs ausgewertet und angezeigt wird.

7. Anwendung des Verfahrens nach Anspruch 6,
**dadurch gekennzeichnet,**
**daß** die Anzeige des momentanen Verbrauchs auf der Grundlage einer Integration über die Druckverlaufskurven mehrerer Einzeleinspritzungen erfolgt.

8. Anwendung des Verfahrens nach einem der Ansprüche 1 bis 5 bei der Prüfung von Einspritzpumpen, wobei auf der Grundlage von relativen oder der absoluten Kraftstoffmengen eine Anzeige gebildet wird, aus der Abweichungen von einem Sollzustand pro Einspritzkanal und/oder Abweichungen der Einspritzkanäle untereinander erkennbar sind.

9. Einrichtung zur Anzeige des Kraftstoff-Verbrauchs in einem Dieselkraftfahrzeug mit einer Auswerteeinrichtung und einer Anzeigeeinrichtung,
**dadurch gekennzeichnet,**
**daß** zwischen einer Einspritzpumpe und den Einspritzdüsen mindestens ein Fördersignalsensor (FSS) angeordnet ist, der ein normiertes Ausgangssignal in Form von den einzelnen Einspritzungen entsprechenden Druckverlaufskurven (D) liefert,
**daß** die Auswerteeinrichtung (AE1, AE2) zum Bilden des Flächenintegrals der Druckverlaufskurven (D) eine Integriereinheit aufweist und
**daß** eine Zuordnungsstufe vorgesehen ist, mit der das Flächenintegral einem absoluten Verbrauchswert zuordenbar ist.

10. Einrichtung nach Anspruch 9,
**dadurch gekennzeichnet,**
**daß** die Zuordnungsstufe eine Vergleichereinheit und eine Verbrauchsdatentabelle oder eine Multipliziereinrichtung aufweist und
**daß** die Verbrauchsdaten an die Anzeigeeinrichtung (AZ) weiterleitbar und dort anzeigbar sind oder
**daß** die Zuordnungsstufe in der Anzeigeeinrichtung (AZ) integriert ist.

11. Prüfstand für Einspritzpumpen eines Dieselmotors mit einer Meßeinrichtung für die Erfassung der Kraftstoffmengen, die über zu Einspritzdüsen führende Einspritzkanäle abgegeben werden, mit einer Auswerteeinrichtung und einer Anzeigeeinrichtung, mit der die Kraftstoffmengen der Einspritzkanäle anzeigbar sind,
**dadurch gekennzeichnet,**
**daß** die Meßeinrichtung mindestens einen Fördersignalsensor (FSS) aufweist, mit dem die Druckverlaufskurven (D) pro Einspritzkanal erfaßbar sind und der ein normiertes Ausgangssignal liefert, und
**daß** in der Auswerteeinrichtung (AE1, AE2) mittels einer Integriereinheit die Flächenintegrale der Druckverlaufskurven bestimmbar und diesen proportionale Daten der Kraftstoffmengen herleitbar sind, die der Anzeigeeinrichtung zuführbar sind.

12. Prüfstand nach Anspruch 11,
**dadurch gekennzeichnet,**
**daß** die Meßeinrichtung zusätzlich zu den Fördersignalsensoren (FSS) ein Volumenmeßgerät (VM) aufweist, mit dem die Kraftstoffmenge aller Einspritzkanäle zusammen oder nur eines einzelnen Einspritzkanals absolut meßbar ist.

13. Prüfstand nach Anspruch 12,
**dadurch gekennzeichnet,**
**daß** die Auswerteeinrichtung (AE2) eine Schaltungsstufe aufweist, mit der die Flächenintegrale und das absolute Meßergebnis des Volumenmeßgeräts (VM) in Beziehung setzbar und aus der Beziehung die absoluten Kraftstoffmengen oder Einzelkanäle herleitbar sind.

## Claims

1. Method for detecting the fuel quantity delivered by a diesel engine injection pump via the injection nozzles, in the case of which a pressure variation curve is detected for the injection ducts during the delivery process between the injection pump and the injection nozzles, and the fuel quantity is derived therefrom, **characterized in that** the pressure variation curve is normalized, **in that** subsequently the area integral of the normalized pressure variation curve is formed, and **in that** the absolute fuel quantity is determined by evaluation using a constant of proportionality.

2. Method according to Claim 1, **characterized in that** an absolute volumetric measurement of the fuel quantity is undertaken in addition, at least for one injection duct, and **in that** the absolute fuel quantities corresponding to the individual pressure variation curves are determined on the basis of the volumetric measurement.

3. Method according to Claim 2, **characterized in that** the additional volumetric measurement is carried out jointly for all injection ducts, and **in that** in order to determine the absolute fuel quantities of the individual ducts the total fuel quantity detected by the volumetric measurement is split up in accordance with the relative fuel quantities of the individual ducts detected via the area integral.

4. Method according to Claim 2, **characterized in that** the additional absolute volumetric measurement of the fuel quantity is carried out only for one injection duct, **in that** the relative fuel quantity detected from the pressure variation curve of the corresponding injection duct via the area integral is assigned to the absolute fuel quantity by determining the constant of proportionality, and that the absolute values of the fuel quantities of the remaining injection ducts are determined by means of the constant of proportionality.

5. Method according to one of the preceding claims, **characterized in that** the pressure variation curve is detected at the output of the injection pump.

6. Application of the method according to one of the preceding claims for the purpose of fuel consumption measurement in a motor vehicle, the fuel quantity determined being evaluated with regard to the instantaneous and/or average consumption and displayed.

7. Application of the method according to Claim 6, **characterized in that** displaying the instantaneous consumption is performed on the basis of integration over the pressure variation curves of several individual injections.

8. Application of the method according to one of Claims 1 to 5 in the testing of injection pumps, there being formed on the basis of relative or absolute fuel quantities a display from which it is possible to detect deviations from a desired state per injection duct and/or deviations of the injection ducts from one another.

9. Device for displaying the fuel consumption in a diesel motor vehicle having an evaluation device and a display device, **characterized in that** arranged between an injection pump and the injection nozzles is at least one delivery signal sensor (FSS) which supplies a normalized output signal in the form of pressure variation curves (D) corresponding to the individual injections, **in that** the evaluation device (AE1, AE2) has an integration unit for forming the area integral of the pressure variation curves (D), and **in that** an assignment stage is provided with the aid of which the area integral can be assigned to an absolute consumption value.

10. Device according to Claim 9, **characterized in that** the assignment stage has a comparator unit and a consumption data table or a multiplier device, and **in that** the consumption data can be relayed to the display device (AZ) and can be displayed there, or **in that** the assignment stage is integrated in the display device (AZ).

11. Test stand for diesel engine injection pumps, having a measuring device for detecting the fuel quantities which are output via injection ducts leading to injection nozzles, having an evaluation device and a display device with the aid of which the fuel quantities of the injection ducts can be displayed, **characterized in that** the measuring device has at least one delivery signal sensor (FSS) with the aid of which the pressure variation curves (D) per injection duct can be detected, and which supplies a normalized output signal, and **in that** the area integrals of the pressure variation curves can be determined in the evaluation device (AE1, AE2) by means of an integration unit, and it is possible to derive fuel quantity data which are proportional to said integrals and can be fed to the display device.

12. Test stand according to Claim 11, **characterized in that** in addition to the delivery signal sensors (FSS), the measuring device has a flow meter (VM) with the aid of which the fuel quantity of all the injection ducts can be measured jointly in absolute terms, or only that of a single injection duct can be measured.

13. Test stand according to Claim 12, **characterized in that** the evaluation device (AE2) has a circuit stage with the aid of which it is possible to find a relationship between the area integrals and the absolute measurement result of the flow meter (VM), and to derive the absolute fuel quantities of the individual ducts from the relationship.

## Revendications

1. Procédé de détection de la quantité de carburant fournie par une pompe d'injection d'un moteur Diesel par des injecteurs,
selon lequel, pour les canaux d'injection, on détecte une courbe de pression pendant la phase d'alimentation entre la pompe d'injection et les injecteurs et on en déduit la quantité de carburant,
**caractérisé en ce qu'**
on normalise la courbe de pression,
ensuite, on calcule l'intégrale de la surface de la courbe de pression normalisée et,
par l'exploitation avec une constante de proportionnalité, on détermine la quantité absolue de carburant.

2. Procédé selon la revendication 1,
**caractérisé en ce qu'**
au moins pour un canal d'injection, on effectue en plus une mesure volumétrique absolue de la quantité de carburant et,
on détermine les quantités de carburant, absolues correspondant aux différentes courbes de pression sur la base de la mesure volumétrique.

3. Procédé selon la revendication 2,
**caractérisé en ce qu'**
on effectue en commun la mesure volumétrique supplémentaire pour tous les canaux d'injection et
pour déterminer la quantité absolue de carburant des différents canaux, on répartit la quantité totale de carburant détectée par la mesure volumétrique, en fonction des quantités de carburant, relatives, des différents canaux, obtenues en faisant l'intégrale de leur surface.

4. Procédé selon la revendication 2,
**caractérisé en ce qu'**
on effectue la mesure volumétrique absolue supplémentaire des quantités de carburant seulement pour un canal d'injection,
on associe la quantité de carburant relative obtenue comme intégrale de la surface de la courbe de pression du canal d'injection correspondant à la quantité absolue de carburant en déterminant la constante de proportionnalité et,
on détermine les valeurs absolues des quantités de carburant des autres canaux d'injection à l'aide de la constante de proportionnalité.

5. Procédé de proportionnalité selon l'une des revendications précédentes,
**caractérisé en ce qu'**
on détecte la courbe de pression à la sortie de la pompe d'injection.

6. Application du procédé selon l'une des revendications précédentes pour la mesure de la consommation de carburant d'un véhicule,
selon lequel
on exploite la quantité de carburant déterminée du point de vue de la consommation instantanée et/ou moyenne et on affiche les valeurs.

7. Application du procédé selon la revendication 6,
**caractérisé en ce que**
l'affichage de la consommation instantanée se fait sur la base d'une intégration des courbes de pression de plusieurs injections séparées.

8. Application du procédé selon l'une quelconque des revendications 1 à 5 pour le contrôle de pompe d'injection
selon lequel
sur la base de quantités de carburant relatives ou absolues, on forme un affichage et à partir des déviations par rapport à un état de consigne par canal d'injection et/ou des déviations des différents canaux, on les distingue les uns des autres.

9. Installation d'affichage de la consommation de carburant d'un véhicule Diesel équipé d'une installation d'exploitation et d'une installation d'affichage,
**caractérisée par**
un capteur de signal d'alimentation (FSS) entre une pompe d'injection et les injecteurs,
ce capteur fournissant un signal de sortie normalisé sous la forme de courbes de pression (D) correspondant aux différentes injections,
l'installation d'exploitation (AE1, AE2) comporte un intégrateur pour former l'intégrale de la surface des courbes de pression (D), et
un étage d'attribution associe l'intégrale de la surface à un consommateur absolu.

10. Installation selon la revendication 9,
**caractérisée en ce que**
l'étage d'attribution comporte un comparateur et un tableau de données de consommation ou un multiplicateur et,
les données de consommation sont transmises à l'installation d'affichage (AZ) pour y être affichées ou,
l'étage d'association est intégré à l'installation d'affichage (AZ).

11. Banc d'essai pour des pompes d'injection d'un moteur Diesel comprenant une installation de mesure pour détecter les quantités de carburant fournies par les canaux d'injection reliés aux différents injecteurs, une installation de traitement et une installation d'affichage permettant d'afficher les quantités de carburant des différents canaux,
**caractérisé en ce que**
l'installation de mesure comporte au moins un capteur de signal d'alimentation (FSS) pour détecter les courbes de pression (D) de chaque canal d'injection et fournir un signal de sortie normalisé et,
l'installation d'exploitation (AE1, AE2) détermine à l'aide d'une unité d'intégration, l'intégrale de la surface des courbes de pression et en déduit des données proportionnelles à la consommation de carburant qui sont transmises à l'installation d'affichage.

12. Banc de contrôle selon la revendication 11,
**caractérisé en ce que**
l'installation de mesure comporte en plus des capteurs de signaux d'alimentation (FSS), un débitmètre volumique (VM) à l'aide duquel on mesure de manière absolue la quantité de carburant de tous les canaux d'injection, ensemble ou seulement d'un canal d'injection.

13. Banc de contrôle selon la revendication 12,
**caractérisé en ce que**
l'installation de traitement (AE2) comporte un étage de commutation à l'aide duquel on met l'intégrale de la surface et le résultat de mesure absolu du débitmètare volumique (VM) en relation et à partir de cette relation, on déduit les quantités absolues de carburant ou celles des différents canaux.
